# EUROPÄISCHE PATENTSCHRIFT

(11) **EP 0 828 944 B1**
(45) Veröffentlichungstag und Bekanntmachung des Hinweises auf die Patenterteilung: **22.09.1999**
(21) Anmeldenummer: 96914201.7
(22) Anmeldetag: 11.05.1996
(51) Int. Cl.: F15B 13/00, F16N 7/34

(54) **DRUCKLUFTWARTUNGSGERÄT**
COMPRESSED AIR MAINTENANCE DEVICE
APPAREILLAGE PNEUMATIQUE POUR L'ENTRETIEN

(30) Priorität: 01.06.1995 DE 29509073 U
(43) Veröffentlichungstag der Anmeldung: 18.03.1998
(73) Patentinhaber: J.Lorch Ges. & Co. KG Gesellschaft für Maschinen und Einrichtungen, 71111 Waldenbuch (DE)
(72) Erfinder: MOLNAR, György, D-71111 Waldenbuch (DE); KÜTHER, Ludwig, D-71111 Waldenbuch (DE); SCHULTZ, Christoph, D-70565 Stuttgart (DE); TETEK, Ulrike, D-72766 Reutlingen (DE)
(74) Vertreter: Dreiss, Fuhlendorf, Steimle & Becker, Patentanwälte
(86) Internationale Anmeldenummer: EP9602025
(87) Internationale Veröffentlichungsnummer: WO9638671

(56) Entgegenhaltungen:
- DE-A- 2 034 494
- DE-A- 4 032 515
- DE-U- 9 211 109
- US-A- 5 125 480

## Beschreibung

Die Erfindung betrifft ein Druckluftwartungsgerät, das aus einzelnen leicht austauschbaren Modulen wie Druckregler, Ölvernebler, Kondensatabscheider zusammengesetzt ist, wobei die einzelnen Module wenigstens einen Geber für den momentanen Betriebszustand und/oder vorgegebene Grenzwerte aufweisen.

Ein solches Druckluftwartungsgerät ist aus der DE 40 32 515 A1 bekannt. Die Überwachung der Betriebszustände der einzelnen Module ist wegen der unterschiedlichen Anordnung der Melder schwierig. Betriebsstörungen oder erforderliche Wartungsarbeiten sind so schwer erkennbar und es besteht die Gefahr, daß notwendige Wartungsarbeiten nicht durchgeführt werden. Durch die verschiedenen Formen der einzelnen Module ergibt sich ein nicht gefälliger Gesamteindruck eines solchen Wartungsgeräts. Für offen angeordnete Schaugläser besteht in verschiedenen Ländern eine Vorschrift zur Verkleidung um Umweltschäden bei einer Beschädigung zu vermeiden, und es sind dann zusätzliche Abdeckungen oder Gehäuseteile erforderlich.

In Vermeidung der geschilderten Nachteile liegt der vorliegenden Erfindung die Aufgabe zugrunde, ein Druckluftwartungsgerät der eingangs genannten Art so weiterzubilden, daß erforderliche Wartungsarbeiten oder Betriebsstörungen leicht erkennbar sind.

Zur Lösung dieser Aufgabe sieht die Erfindung vor, daß zusätzlich zu den einzelnen Modulen ein Anzeige- und Überwachungsmodul vorgsehen ist, daß dieses Modul optische und/oder akustische Melder für die von den einzelnen Modulen ermittelten Betriebs- oder Störzustände aufweist und daß diese Melder leicht koppelbar mit den zugeordneten Gebern der Module verbunden sind. Besonders wichtig ist die Anordnung eines Melders für den Betriebsdruck und von Meldern für die Füllstandsgrenzwerte der entsprechenden Module.

Durch die auf ein Modul konzentrierte Anordnung aller betriebswichtigen Melder ist eine wesentlich übersichtlichere und einfachere Überwachung möglich. Eine elektronische Kopplung mit Steuerungsgeräten, zusätzlichen Meldern oder dgl. ist mit geringem Aufwand möglich, da nur ein einziger Abgriff am Anzeige- und Überwachungsmodul notwendig ist.

Ein optisch geschlossenes Erscheinungsbild mit besonders übersichtlicher Anordnungsmöglichkeit der Melder kann dadurch erreicht werden, daß die einzelnen Module Hohlprofile aufweisen mit hinterschnittenen Längsnuten über die benachbarte Module leicht austauschbar miteinander verbunden sind. Die so nebeneinander angeordneten Module können in ihrer Formgebung optimal aneinander angepaßt und so ein optimales Industriedesign gewährleistet werden.

Zum leicht austauschbaren Verbindung der benachbarten Module sind U-förmige Klammern vorgesehen, deren Schenkel in benachbarte Nuten der zu verbindenden Module aufgenommen sind. Dadurch ist ein Austausch einzelner Module mit wenigen Handgriffen sogar ohne Werkzeuge möglich.

Zweckmäßigerweise weist jedes Hohlprofil mindestens vier Längsnuten auf, um so mit einer Klammer zwei benachbarte Module zusammenzuhalten, ohne daß weitere Maßnahmen zur dichten Verbindung evtl. durchgehender Vorsorgungskanäle notwendig sind.

Leicht an unterschiedliche Einsatzanforderungen anpaßbar kann das Anzeige- und Überwachungsmodul einen austauschbaren Einschubteil aufweisen, in dem mindestens einen Platine für die Elektronik der Melder gehalten ist, wobei die Platine Steckeranschlüsse für Übertragungsleitungen mit den Gebern der Module trägt. Entsprechend den Anforderungen können dann entsprechende Einschubteile ausgewählt und im Anzeige- und Überwachungsmodul eingesetzt werden. Durch den einfachen Teileaustausch sind Wartungen und insbesondere Reparaturen mit geringstem Aufwand zeitsparend sogar während des Betriebs möglich.

Zweckmäßigerweise wird der Einschubteil axial in das Hohlprofil einschiebbar ausgebildet. Ferner kann der Einschubteil unten offen ausgebildet sein für die Zuführung von auf die Steckeranschlüsse aufsetzbare Übertragungsleitungen von den Gebern der Module.

Mit konstruktiv besonders geringem Aufwand kann der Einschubteil eine vor dem Hohlprofil liegende Sichtplatte aufweisen, in der die optischen Anzeigen der Melder gut sichtbar angeordnet sind.

Um einen Austausch des Einschubteils auch während des Betriebs ohne Betriebsstörung zu ermöglichen, kann dieser eine Luftkupplung aufweisen, über die Drucksensoren des Anzeige- und Überwachungsmoduls mit dem durch alle Module gehenden Luftkanal verbunden sind, wobei die Luftkupplung bei Entfernung des Einschubteils selbsttätig geschlossen ist. Dazu kann die Luftkupplung einen mit dem Einschubteil fest verbundenen Stößelrüssel aufweisen, durch den ein Ventilkörper der Luftkupplung in seiner "Aufstellung" gehalten ist.

Um für die verschiedenen Module möglichst viele gleiche Teile verwenden zu können, weist jedes Modul ein das Hohlprofil oben abschließendes Kopfstück auf, durch das ein Luftkanal geführt ist. Weiter weist jedes ein Hohlprofil aufweisendes Modul ein das Hohlprofil unten abschließendes Fußstück auf, wobei im Fußstück Geber und Melder verbindende Übertragungsleitungen geführt sind, ggf. hinter einer zusätzlichen Abdeckung. Von den Kopf- und Fußstücken werden die wesentlichen Funktionselemente der Module getragen, so daß diese vormontiert sind und bei der Endmontage einfach auf die Hohlprofile aufgesteckt werden. Das Kopfstück und das Fußstück verschließen jeweils das zugeordnete Hohlprofil dicht, so daß für die einzelnen Komponenten keine zusätzlichen Abdichtungsmaßnahmen erforderlich sind.

Mit besonders geringem Herstellungsaufwand kann im Hohlprofil ein durch ein Sichtfenster dicht verschlossener schlitzförmiger Durchbruch vorgesehen sein, um so bspw. den Füllstand des Ölvorrats eines Ölverneblers oder eines Kondensatabscheiders leicht erkennbar zu machen.

Weitere erfindungsgemäße Ausbildungen sind den Unteransprüchen zu entnehmen und werden mit ihren Vorteilen anhand der beigefügten Zeichnungen in der nachstehenden Beschreibung näher erläutert. Es zeigt:
- Figur 1: eine Frontansicht eines Druckluftwartungsgeräts,
- Figur 2: einen Schnitt durch das in Figur 1 dargestellte Wartungsgerät,
- Figur 3: einen Schnitt gemäß der Linie III-III in Figur 2 durch ein Anzeige- und Überwachungsmodul und
- Figur 4: einen weiteren Schnitt gemäß der Linie IV-IV in Figur 2 unter Weglassung der Moduleinbauten.

Im dargestellten Ausführungsbeispiel eines Druckluftwartungsgeräts sind drei Module 1 vorgesehen, nämlich ein Kondensatabscheider 1', ein Anzeige- und Überwachungsmodul 1" und ein Ölvernebler 1"'.

Die einzelnen Module 1 weisen jeweils ein stranggepresstes, vorzugsweise aus Aluminium bestehendes Hohlprofil 2', 2", 2"' auf, das jeweils oben durch ein Kopfstück 3', 3" bzw. 3"' und unten durch ein Fußstück 4', 4", 4"' verschlossen ist.

Durch die Kopfstücke 3', 3", 3"' ist ein Luftkanal 5 geführt. Im Kondensatabscheider 1' wird in bekannter Weise Kondensat aus der durch den Luftkanal 5 geführten Luft ausgeschieden und sammelt sich unten im Hohlprofil 1' an. Das angesammelte Kondensat kann über ein Schutzfilter 6 durch ein Ablaßventil 7 ausgeschieden werden.

Im Fußstück 4' des Kondensatabscheiders 1' sind zwei Geber 8 in Form einer Füllstandsonde angeordnet, dessen oberes freies Ende bei Anstieg des Kondensatspiegels bis dort hin über eine Übertragungsleitung 9 ein Signal an einen Melder 10 gibt.

Zusätzlich kann in einem Durchbruch 11 des Hohlprofils 2' ein Sichtfenster 12 vorgesehen sein, um so den jeweiligen Kondensatstand leicht erkennbar zu machen. Der Aufbau des Kondensatabscheiders ist mit Ausnahme, daß die wesentlichen Teile im Kopfstück 3' bzw. Fußstück 4' gehalten sind, bekannt, eine nähere Beschreibung der Funktion erscheint daher nicht erforderlich.

Entsprechendes gilt auch für den Öler 1"'. Dort sind im Fußstück 4"' zwei Geber 8 angeordnet, über die der Füllstand ermittelt wird, um so in bekannter einfacher Weise die Ölstandsgrenzen über eine Übertragungsleitung 9' am Melder 10' des Anzeige- und Überwachungsmoduls 1" erkennbar zu machen.

Das Anzeige- und Überwachungsmodul 1" weist einen von unten her in das Hohlprofil 1" einschiebbaren Einschubteil 13 auf, in dem die Anzeigeelektronik insbesondere eine oder mehrere Platinen 14 mit den erforderlichen elektronischen Bauteilen untergebracht sind, wie dies in Figur 3 angedeutet ist. Mindestens eine der Platinen 14 weist Steckeranschlüsse 15 für Stecker 16 der Übertragungsleitungen 9, 9' auf. Eine der Platinen 14 kann als Sichtplatine 14' zur Aufnahme der optischen Anzeigeelemente ausgebildet sein, wie dies aus den Figuren 1 und 3 ersichtlich ist. Es kann hier bspw. auch eine digitale Druckanzeige 17 für den momentanen Betriebsdruck vorgesehen sein.

Zweckmäßigerweise kann im Einschubteil 3 weiter ein Drucksensor 18 zur Überwachung des Betriebsdrucks im Luftkanal 5 vorgesehen sein.

Um auch während des Betriebs den Einschubteil 13 auswechseln zu können, ist im Kopfstück 3" eine Luftkupplung 19 vorgesehen, die einen Ventilkörper 20 aufweist, der über einen Stößelrüssel 21 des Einschubteils 13 in dessen eingebautem Zustand offen gehalten ist und so den Kanal 5 mit dem Drucksensor 18 zu verbinden.

Die einzelnen Module 1 sind, wie insbesondere aus Figur 4 ersichtlich ist, über Klammern 22 miteinander verbunden. Hierzu weisen die Hohlprofile 2 hinterschnittene Längsnuten 23 auf. Jedes Hohlprofil 2', 2", 2"' ist mit mindestens vier solchen Längsnuten 23 versehen. Diese haben einen L-Querschnitt, während die Schenkel der U-förmigen Klammern 22 einen angepaßten U-Querschnitt aufweisen.

Die Hohlprofile 2', 2"' des Kondesatabscheiders 1' und des Ölverneblers 1"' sind identisch ausgebildet, so daß eine rationelle Fertigung möglich ist. Diese Hohlprofile 2', 2"' weisen zusätzliche Längsnuten 23' auf. Sie können bspw. für eine zusätzliche Wandbefestigung des Druckluftwartungsgeräts dienen, sie können aber auch zur Aufnahme von Schildern für Wartungshinweise und dgl. dienen.

Durch die Zusammenfassung der Melder 10 im Anzeige- und Überwachungsmodul 1' ist eine übersichtliche Betriebskontrolle praktisch auf einen Blick möglich, so daß eine optimale Wartung und Betriebsführung erreicht wird. Das ganze Überwachungssystem kann über einen einzigen Anschluß mit dem EDV-System des Betriebs gekoppelt werden, um so eine Überwachung und Kontrolle von praktisch beliebiger Stelle aus zu ermöglichen.

## Patentansprüche

1. Druckluftwartungsgerät, das aus einzelnen leicht austauschbaren Modulen (1), wie Druckregeler, Ölvernebler (1"'), Kondensatabscheider (1') zusammengesetzt ist, wobei die einzelnen Module (1) wenigstens einen Geber (8) für den momentanen Betriebszustand und/oder vorgegebene Grenzwerte aufweisen, dadurch gekennzeichnet, daß zusätzlich zu den einzelnen Modulen (1', 1"') ein Anzeige- und Überwachungsmodul (1") vorgesehen ist, daß dieses Modul (1") optische und/oder akustische Melder (10) für die von den einzelnen Modulen (1) ermittelten Betriebs- und/oder Störzuständen aufweist und daß diese Melder (10) leicht koppelbar mit den zugeordneten Gebern (8) der Module (1) verbunden sind.

2. Druckluftwartungsgerät nach Anspruch 1, dadurch gekennzeichnet, daß die einzelnen Module (1) Hohlprofile aufweisen mit hinterschnittenen Längsnuten (23), über die benachbarte Module (1) leicht austauschbar miteinander verbunden sind.

3. Druckluftwartungsgerät nach Anspruch 2, dadurch gekennzeichnet, daß zum leicht austauschbaren Verbinden der benachbarten Module U-förmige Klammern (22) vorgesehen sind, deren Schenkel (24) in benachbarte Längsnuten (23) der zu verbindenden Module (1) aufgenommen sind.

4. Druckluftwartungsgerät nach Anspruch 2 oder 3, dadurch gekennzeichnet, daß jedes Hohlprofil (2) mindestens vier Längsnuten (23, 23') aufweist.

5. Druckluftwartungsgerät nach Anspruch 4, dadurch gekennzeichnet, daß jeweils mit Abstand voneinander zwei Längsnuten (23) auf den aneinander anliegenden Seiten der Module (1) vorgesehen sind.

6. Druckluftwartungsgerät nach einem der Ansprüche 3 bis 5, dadurch gekennzeichnet, daß die Längsnuten (23) einen L-Querschnitt und die Schenkel (24) der Klammern (22) angepaßt, einen U-Querschnitt aufweisen (Figur 4).

7. Druckluftwartungsgerät nach Anspruch 1, dadurch gekennzeichnet, daß das Anzeige- und Überwachungsmodul (1") einen austauschbaren Einschubteil (13) aufweist, in dem mindestens eine Platine (14) für die Elektronik der Melder (10) gehalten ist, wobei die Platine (14) Steckeranschlüsse (15) für Übertragungsleitungen (9, 9') zu den Gebern (8) der Module trägt.

8. Druckluftwartungsgerät nach Anspruch 7, dadurch gekennzeichnet, daß der Einschubteil (13) axial in das Hohlprofil (2") einschiebbar ist und daß ferner der Einschubteil (13) unten offen ausgebildet ist für die Zuführung von auf die Steckeranschlüsse (15) aufsteckbare Stecker (16) von Übertragungsleitungen (9, 9') von den Gebern (8) der Module (1', 1"').

9. Druckluftwartungsgerät nach Anspruch 7 oder 8, dadurch gekennzeichnet, daß der Einschubteil (13) eine vor dem Hohlprofil (2") liegende Sichtplatte (14') aufweist, in der die optischen Anzeigen der Melder (8) sichtbar angeordnet sind.

10. Druckluftwartungsgerät nach Anspruch 7 oder 8, dadurch gekennzeichnet, daß der Einschubteil (13) eine Luftkupplung (19) aufweist, über die Drucksonden (18) des Anzeige- und Überwachungsmoduls (1") mit dem durch alle Module (1) gehenden Luftkanal (5) verbunden sind, wobei die Luftkupplung (19) bei Entfernung des Einschubteils (13) aus dem Anzeige- und Überwachungsmodul (1") selbststätig geschlossen ist.

11. Druckluftwartungsgerät nach Anspruch 10, dadurch gekennzeichnet, daß die Luftkupplung (19) einen mit dem Einschubteil (13) verbundenen Stößelrüssel (21) aufweist, durch den ein Ventilkörper (20) der Luftkupplung (19) in seiner "Aufstellung" gehalten ist.

12. Druckluftwartungsgerät nach einem der Ansprüche 2 bis 11, dadurch gekennzeichnet, daß jedes ein Hohlprofil (2) aufweisendes Modul (1) ein das Hohlprofil (2) oben abschließendes Kopfstück (3) aufweist und daß durch dieses Kopfstück (3) ein Luftkanal (5) geführt ist, daß ferner jedes ein Hohlprofil (2) aufweisendes Modul (1) ein Hohlprofil (2) unten abschließendes Fußstück (4) aufweist und daß im Fußstück (4) Geber (8) und Melder (10) verbindende Übertragungsleitungen (9) geführt sind, ggf. hinter einer zusätzlichen Abdeckung.

13. Druckluftwartungsgerät nach Anspruch 12, dadurch gekennzeichnet, daß die Kopfstücke (3) und die Fußstücke (4) jeweils das Hohlprofil (1) dicht verschließen und daß das Hohlprofil (1) direkt zusammen mit dem Kopfstück (3) und dem Fußstück (4) das Modul (1) für einen Druckregler, Kondensatabscheider (1'), Ölvernebler (1"') oder dgl. bilden.

14. Druckluftwartungsgerät nach einem der Ansprüche 1 bis 13, dadurch gekennzeichnet, daß im Hohlprofil (2) mindestens ein durch ein Sichtfenster (12) dicht verschlossener schlitzförmiger Durchbruch (11) vorgesehen ist.

## Claims

1. A compressed air monitoring device consisting of easily interchangeable modules (1), such as pressure regulators, oil atomizers (1'''), and condensate separators (1'), whereby the individual modules (1) include at least one emitter (8) for current operational status and/or predetermined limit values, characterized in that it includes an indicating and monitoring module (1'') in addition to the individual modules (1', 1'''), that this module (1'') contains optic and/or acoustic signaling devices (10) which transmit information on the operational and/or failure status of the individual modules (1), and that these signaling devices (10) are easily connected to the corresponding emitters (8) on the modules (1).

2. A compressed air monitoring device according to claim 1, characterized in that the individual modules (1) include hollow sections with undercut longitudinal grooves (23), which can be used to connect easily interchangeable adjacent modules (1).

3. A compressed air monitoring device according to claim 2, characterized in that the ready interchangeability between adjacent modules is achieved with U-shaped clamps (22) whose limbs fit into longitudinal grooves (23) in the adjacent modules (1).

4. A compressed air monitoring device according to claim 2 or 3, characterized in that each hollow section (2) has at least four longitudinal grooves (23, 23').

5. A compressed air monitoring device according to claim 4, characterized in that there are two spaced longitudinal grooves (23) the side of each adjacent module (1).

6. A compressed air monitoring device according to one of claims 3 through 5, characterized in that the longitudinal grooves (23) have an L-shaped profile and the limbs (24) have a U-shaped profile to match the clamps (22) (Figure 4).

7. A compressed air monitoring device according to claim 1, characterized in that the signaling and monitoring module (1'') includes an interchangeable modular component (13), which contains at least one board (14) for the electronics of the signaling devices (10), with the board (14) including plugin terminals (15) for transfer lines (9, 9') to the modules' emitters (8).

8. A compressed air monitoring device according to claim 7, characterized in that the modular component (13) can be inserted in the hollow section (2'') along its axis and, furthermore, that there is an opening in the bottom of the modular component (13) to allow for the insertion of plugs (16) connected to transfer lines (9, 9') from the modules' (1', 1''') emitters (8), which can be connected to the plug-in terminals (15).

9. A compressed air monitoring device according to claim 7 or 8, characterized in that the modular component (13) includes a view plate (14'), located in front of the hollow section (2''), on which the signaling devices' (8) optical displays are arranged in a visible manner.

10. A compressed air monitoring device according to claim 7 or 8, characterized in that the modular component (13) includes an air adapter (19) , through which the indicating and monitoring module's (1'') pressure sen'sors (18) are connected to the air tube (5) that runs through all modules (1), whereby the air adapter (19) closes automatically when the modular component (13) is removed from the indicating and monitoring module (1'').

11. A compressed air monitoring device according to claim 10, characterized in that the air adapter (19) includes a hollow tappet (21), which is connected to the modular component (13) and with which an air adapter (19) valve unit (20) is held in its "open position".

12. A compressed air monitoring device according to one of claims 2 through 11, characterized in that each module (1) that includes a hollow section (2) also includes a headpiece (3), which forms the upper edge of the hollow section (2), and that an air tube (5) is fed through this headpiece (3), and that, furthermore, each module (1) that includes a hollow section (2) also includes a base piece (4), which forms the lower edge of the hollow section (2), and that transfer lines (9) connecting the emitters (8) and signaling devices (10) are installed in the base piece (4), possibly behind an additional casing element.

13. A compressed air monitoring device according to claim 12, characterized in that each headpiece (3) and base piece (4) pair tightly seals the corresponding hollow section (1), and that the hollow section (1), in direct combination with the headpiece (3) and the base piece (4), comprises the module (1) for a pressure regulator, condensate separator (1'), oil atomizer (1'''), etc.

14. A compressed air monitoring device according to one of claims 1 through 13, characterized in that there is at least one slit-shaped opening (11), covered by a sealed window (12), in the hollow section (2).

## Revendications

1. Appareil de maintenance pour air comprimé, composé de modules facilement interchangeables (1), tels que des régulateurs de pression, des vaporisateurs d'huile (1"'), des pièges à condensat (1'), dans lequel les différents modules (1) comportent au moins un dispositif de transmission (8) pour l'état de service instantané et/ou des valeurs limites prédéterminées, caractérisé en ce que l'on prévoit, en complément aux différents modules (1', 1"'), un module d'affichage et de contrôle (1"), en ce que ce module (1") comporte des dispositifs de signalisation optiques et/ou acoustiques (10) pour les états de fonctionnement et/ou d'incident détectés par les différents modules et en ce que ces dispositifs de signalisation (10) sont raccordés de manière à être facilement couplés avec les dispositifs de transmission (8) associés des modules (1).

2. Appareil de maintenance pour air comprimé selon la revendication 1, caractérisé en ce que les différents modules (1) comportent des profilés creux présentant des encoches longitudinales en contre-dépouille (23) par l'intermédiaire desquelles des modules voisins (1) sont raccordés l'un à l'autre de manière à être facilement interchangeables.

3. Appareil de maintenance pour air comprimé selon la revendication 2, caractérisé en ce que, pour le raccordement à interchangeabilité facile des modules voisins, on prévoit des agrafes (22) en forme de U dont les branches (24) sont logées dans des encoches voisines (23) des modules (1) à raccorder.

4. Appareil de maintenance pour air comprimé selon la revendication 2 ou 3, caractérisé en ce que chaque profilé creux (2) comporte au moins quatre encoches longitudinales (23, 23').

5. Appareil de maintenance pour air comprimé selon la revendication 4, caractérisé en ce que l'on prévoit, à chaque fois, deux encoches longitudinales (23) disposées à distance l'une de l'autre sur les faces se trouvant l'une à côté de l'autre des modules (1).

6. Appareil de maintenance pour air comprimé selon l'une quelconque des revendications 3 à 5, caractérisé en ce que les encoches longitudinales (23) présentent une section transversale en L et les branches (24) des agrafes (22) présentent une section transversale en U adaptée.

7. Appareil de maintenance pour air comprimé selon la revendication 1, caractérisé en ce que le module d'affichage et de contrôle (1") comporte une partie embrochable interchangeable (13) dans laquelle est maintenue au moins une platine (14) pour l'électronique des dispositifs de signalisation (10), la platine (14) portant des raccords à broches (15) pour des lignes de transmission (9, 9') conduisant aux dispositifs de transmission (8) des modules.

8. Appareil de maintenance pour air comprimé selon la revendication 7, caractérisé en ce que la partie embrochable (13) peut être embrochée en direction axiale dans le profil creux (2") et en ce que, en outre, la partie embrochable (13) est conformé de manière à être ouverte vers le bas pour laisser passer des connecteurs mâles (16) de lignes de transmission (9, 9') provenant des dispositifs de transmission (8) des modules (1', 1"') pour les enficher sur les raccords à broches (15).

9. Appareil de maintenance pour air comprimé selon la revendication 7 ou 8, caractérisé en ce que la partie embrochable (13) comporte une plaque de visée (14') se trouvant devant le profilé creux (2") et dans laquelle sont disposées les indications optiques des dispositifs de transmission (8).

10. Appareil de maintenance pour air comprimé selon la revendication 7 ou 8, caractérisé en ce que la partie embrochable (13) comporte un dispositif de raccordement d'air (19) par l'intermédiaire duquel des sondes de pression (18) du module d'affichage et de contrôle (1") sont reliées avec la canalisation d'air (5) qui traverse tous les modules (1), le dispositif de raccordement d'air (19) étant fermé de manière automatique lorsque l'on enlève la partie embrochable (13) du module d'affichage et de contrôle (1").

11. Appareil de maintenance pour air comprimé selon la revendication 10, caractérisé en ce que le dispositif raccordement d'air (19) comporte un appendice coulissant (21) qui est relié à la partie embrochable (13) et au moyen duquel un corps de soupape (20) du dispositif de raccordement d'air (19) est maintenu dans sa "position d'ouverture".

12. Appareil de maintenance pour air comprimé selon l'une quelconque des revendications 2 à 11, caractérisé en ce que chaque module (1) comportant un profilé creux (2) comporte une chape (3) fermant le profilé creux (2) à sa partie supérieure et en ce que, à travers cette chape (3), est guidée une canalisation d'air (5), en ce que, en outre, chaque module (1) comportant un profilé creux (2) comporte une base (4) fermant le profilé creux (2) à sa partie inférieure et en ce que dans la base (4) sont guidées, éventuellement derrière un couvercle supplémentaire, des lignes de transmission (9) reliant des dispositifs de transmission (8) et des dispositifs de signalisation (10).

13. Appareil de maintenance pour air comprimé selon la revendication 12, caractérisé en ce que les chapes (3) et les bases (4) ferment, à chaque fois, le profilé creux (2) de manière étanche et en ce que le profilé creux (2) en association directe avec la chape (3) et la base (4) constitue le module (1) pour un régulateur de pression, un piège à condensat (1'), un vaporisateur d'huile (1"'), ou analogue.

14. Appareil de maintenance pour air comprimé selon l'une quelconque des revendications 1 à 13, caractérisé en ce que, dans le profilé creux (2), on prévoit au moins une traversée (11) en forme de fente qui est fermée de manière étanche au moyen d'une fenêtre de visée (11).
